# EUROPÄISCHE PATENTSCHRIFT

(11) **EP 3 477 033 B1**
(45) Veröffentlichungstag und Bekanntmachung des Hinweises auf die Patenterteilung: **16.12.2020**
(21) Anmeldenummer: 17199308.2
(22) Anmeldetag: 31.10.2017
(51) Int. Cl.: E06B 1/70

(54) **PROFILSYSTEM MIT HALTEKLAMMERN UND VERFAHREN ZUR MONTAGE EINES PROFILSYSTEMS**
PROFILE SYSTEM WITH CLAMPS AND METHOD FOR MOUNTING A PROFILE SYSTEM
SYSTÈME DE PROFILÉ POURVU D'ÉTRIER DE RETENUE ET PROCÉDÉ DE MONTAGE D'UN SYSTÈME DE PROFILÉ

(43) Veröffentlichungstag der Anmeldung: 01.05.2019
(73) Patentinhaber: SFS Intec Holding AG, 9435 Heerbrugg (CH)
(72) Erfinder: HOFFMANN, Götz, 9450 Altstätten (CH)

(56) Entgegenhaltungen:
- EP-A1- 3 043 016
- WO-A1-2006/095201
- DE-A1- 19 859 166

## Beschreibung

Die vorliegende Erfindung befasst sich mit einem Fenster- bzw. Türenprofilsystem, das verwendet werden kann, um Rahmen zu verblenden und insbesondere einen Witterungsschutz zu bieten.

### HINTERGRUND

Im Fenster- und Türenbau findet neben Metall- und Kunststoffprofilen auch traditionell Holz Verwendung. Während auf der den Innenräumen zugewandten Seite das Holz unbehandelt bleiben kann, muss auf der dem Wetter ausgesetzten Seite ein Witterungsschutz angebracht werden. Dieser muss mehrere Teilbereiche abdecken, hier am Beispiel des unteren horizontalen Abschlusses betrachtet: Der Bereich des Mauerwerksöffnung, der nicht vom Fenster- bzw. Türrahmen verdeckt wird, wird üblicherweise von einer Türschwelle oder einem Fensterbrett überbrückt, um ein Eindringen von Wasser in die Wandung zu verhindern. Der Rahmen selbst muss bei Holzprofilen mit Schutzanstrichen versehen werden oder wird mit einem Profil verblendet, das wiederum häufig aus Metall oder Kunststoff gefertigt wird - im Folgenden als Grundprofil bezeichnet. Der Übergangsbereich, die Fuge zwischen Rahmen und Mauerwerksöffnung wird häufig mit einem sogenannten Wetterschenkel überbrückt. Darunter versteht man eine im weitesten Sinne winkelige Blende, die einerseits an das Grundprofil anschliesst und den Spalt zum Fensterbrett / Türschwelle überbrückt. Um Einbautoleranzen auszugleichen und gleichzeitig keinen individuellen Anpassungsbedarf zu generieren, werden Wetterschenkel als an das Grundprofil beweglich ansteckbare Elemente ausgeführt.

### STAND DER TECHNIK

Im Stand der Technik sind Grundprofile mit Wetterschenkeln bereits bekannt. Sie bringen den unvermeidlichen Nachteil mit sich, dass das Grundprofil am Rahmen befestigt werden muss, was traditionell mit Nägeln, Schrauben oder Klammern erfolgt. Für manche dieser Befestiger müssen im Grundprofil Vorbohrungen oder Markierungen für Setzpunkte angebracht werden, zudem muss die Montage mit Sorgfalt erfolgen, weil die Befestigungen bei geöffnetem Fenster / Türe sichtbar sein können. Abgleitende Bohrer oder Setzwerkzeuge können Beschädigungen hervorrufen, die aufwändig zu kaschieren oder reparieren sind - wenn überhaupt.

Die Rahmen selbst werden häufig mit Profilen versehen, also mit Nuten, Stegen, Falzen oder Rippen, die als Anschläge, Dichtungskanten und Befestigungspunkte dienen. Diese Profile werden maschinell in die Rahmenbauteile eingefräst.

Das Dokument EP 3 043 016 A1 zeigt ein Montageprofil (mullion rail 5) für Tür- bzw. Fensterrahmen, welches zwischen Rahmen und Mauerwerk angeordnet wird. Das Montageprofil weist ferner eine Zentrierhilfe (groove 22) auf, in die ein Clip 11 eingreift und so das Ausrichten des Rahmens (frame 21) am Montageprofil erleichtert.

Die Offenlegungsschrift WO 2006/095201 A1 zeigt eine Kombination aus einem Fensterbank- bzw. Schwellenelement und einem Wetterschenkel, welches ebenfalls zwischen einem Mauerwerk und einem Tür- oder Fensterrahmen angeordnet wird. Eine Verblendung wird von einem aufsteckbaren Verkleidungsstreifen erzielt.

Die Schrift DE 198 59 166 A1 zeigt ein Verbundprofil für Fenster oder Türen mit einem an einem bestehenden Rahmen zu befestigenden ersten Profil und einem mittels Klammern aufgeschnappten zweiten Profil. Am zweiten Profil kann ein Wetterschenkel verstellbar angeordnet werden.

Daher ist es Aufgabe der vorliegenden Erfindung, ein Fenster- bzw. Türenprofilsystem vorzuschlagen, welches die vorgenannten Aufgaben erfüllen kann und darüber hinaus eine vereinfachte, schnelle und sichere Befestigungsmöglichkeit zwischen Grundprofil und Rahmen erlaubt.

### BESCHREIBUNG DER ERFINDUNG

Diese Aufgabe wird durch ein Fenster- bzw. Türenprofilsystem gelöst mit den Merkmalen des unabhängigen Anspruchs 1. Ein Montageverfahren ist beschrieben ab Anspruch 5.

Unteransprüche beschreiben weitere nützliche Varianten.

Entgegen der traditionellen Auffassung, dass ein Grundprofil am Rahmen verschraubt, festgenagelt oder mit Heftklammern befestigt werden muss, gelingt es der vorliegenden Erfindung mit Hilfe einer Halteklammer eine sichere Verbindung zu schaffen. Die Montage kann dabei weitgehend ohne Werkzeug und in jedem Falle ohne den Einsatz von mechanischen Verbindern oder Befestigern wie Schrauben, Nägeln oder Heftklammern erfolgen. In der vorliegenden Beschreibung wird hierfür der Begriff "invasive mechanische Befestigungsmittel" benutzt. Mit "invasiv" sind alle Befestiger gemeint, die in den Rahmen / das Rahmenprofil eingetrieben werden müssen (sprich dessen Oberfläche durchdringen), also Kräfte direkt ins Innere des Rahmens ableiten.

Ein Fenster- bzw. Türenprofilsystem gemäss der vorliegenden Erfindung umfasst mindestens ein Grundprofil mit einer Befestigungsposition für einen Wetterschenkel. Mit Befestigungsposition ist dabei ein Interface, ein Anbindungs- oder Befestigungspunkt gemeint, der die Verbindung zwischen Grundprofil und Wetterschenkel erlaubt oder erleichtert. Das Grundprofil wird an einem dafür vorgesehenen Rahmen nur mittels einer Vielzahl von Halteklammern befestigt ohne ergänzende invasive mechanische Befestigungsmittel wie Schrauben, Nägel oder Heftklammern. Mit Rahmen sind hierbei fest mit einer Gebäudeöffnung oder -oberfläche verbundenen Bauteile gemeint, in die z.B. Fenster oder Türen eingefügt werden.

Die Befestigungsposition für den Wetterschenkel ist in einer Ausführungsform als ein längsausgedehntes, im Wesentlichen zylinderförmiges Verbindungselement gestaltet, welches dem Wetterschenkel eine Drehbeweglichkeit um die Längsachse des Verbindungselements erlaubt. Dazu weist das zylinderförmige Verbindungselement bevorzugt eine axial längsausgedehnte Auskehlung auf.

Erfindungsgemäß ist die Halteklammer, die in besagtem Profilsystem einsetzbar ist, als einstückiges Stanz-Biegeteil ausgeführt. Sie lässt sich beschreiben als im Querschnitt grundsätzlich U-förmiger Bügel mit einer Basis und einem ersten und einem zweiten Schenkel. Die Schenkel sollen dabei nicht ausschliesslich als "geradlinig geformt" verstanden werden. Die Winkel zwischen Basis und Schenkel sind nicht zwingend auf 90° festgelegt.

Erfindungsgemäß umfasst der erste Schenkel im Wesentlichen ein erstes Federelement: . Das wird dadurch erzielt, dass der erste Schenkel eine in Längsausdehnung verlaufende Knickfalte mit Knickwinkel δ aufweist, die den Schenkel in einen ersten Schenkelabschnitt und einen zweiten Schenkelabschnitt untergliedert. Technisch betrachtet weist der erste Schenkel somit zwei gewinkelt zueinander angeordnete Flächenbereiche bzw. Schenkelflächen auf. Die Knickfalte ist parallel zur allgemeinen Längsrichtung der Halteklammer orientiert.

Die Halteklammer ist weiterhin so ausgebildet, dass der Innenwinkel γ zwischen der Basis und dem ersten Schenkelabschnitt weniger als 90° beträgt. Mit anderen Worten, der erste Schenkelabschnitt ist stärker zur Basis geneigt, quasi dem Inneren des U.
Dadurch ermöglicht die Federwirkung des ersten Federelements im montierten Zustand eine Haltekraft auf den Rahmen bzw. eine mit der Form des U-Bügels korrespondierende Profilrippe des Rahmens .

Ahnlich dem ersten Schenkel weist der zweite Schenkel ebenfalls zwei flächige Schenkelbereiche auf, die zueinander um einen Winkel β gewinkelt angeordnet sind und in Längsrichtung orientiert sind. Diese Schenkelbereiche werden nachfolgend auch als Anlagebereiche bezeichnet, was ihre Funktion / Aufgabe umreisst, da sie als Kontaktflächen zum Rahmen dienen sollen. Einer der Anlagebereiche weist darüber hinaus ein zweites Federelement auf. Das zweite Federelement weist eine Federzunge auf, die um einen Winkel α gegenüber der Ebene des Anlagebereichs des zweiten Schenkels abknickt. Diese Federzunge könnte realisiert werden durch ein Stück gewinkeltes Blech, das flächig auf den Anlagebereich punktverschweisst wird. Alternativ kann eine Rechteckfläche im Anlagebereich definiert werden und dann entlang von drei Seiten das Material linienförmig durchtrennt. Über die verbleibende vierte Seite wird das Material um den Winkel α abgekantet, so dass die Federzunge aus dem Material der Anlagefläche heraus gebildet wird.

Die Federzunge des zweites Federelements rastet im montierten Zustand in eine Aussparung oder Kehle des Grundprofils ein und fixiert dadurch das Grundprofil in seiner Sollposition am Rahmen .

Passend hierzu kann ein Verfahren zur Montage eines Fenster- bzw. Türenprofilsystems mit folgenden Schritten beschrieben werden:
a) Bereitstellen eines profilierten Rahmens
b) Anbringen von Halteklammern am Rahmen
c) Befestigen eines Grundprofils auf dem Rahmen durch Aufschieben des Grundprofils auf den Rahmen und Verrasten mit den Halteklammern ohne Verwendung von invasiven mechanischen Befestigungsmitteln wie Schrauben, Nägel oder Heftklammern in allen diesen Montageschritten.

Montageschritt (b) umfasst insbesondere das Aufschieben einer Halteklammer auf eine dafür am Rahmen vorgesehene Profilrippe, anschliessend das parallele Ausrichten von mindestens zwei Flächenbereichen auf korrespondierende Flächen bzw. Anlagebereiche des Rahmens. Danach erfolgt ein Verankern der Halteklammer am Rahmen durch die Federwirkung des ersten Federelementes, z.B. durch Andrücken der Halteklammer bis die Flächenbereiche und Anlagebereiche in Kontakt kommen.

Ferner kann Montageschritt (c) umfassen das Aufschieben des Grundprofils auf den Rahmen derart, dass bestimmte Anlageflächen des Grundprofils parallel zu Aussenflächen des Rahmens ausgerichtet werden und damit eine Innenfläche des Grundprofils über dem zweiten Federelement zu liegen kommt. In einem weiteren Schritt rasten Federzungen der Halteklammern in eine Kehle des Grundprofils ein.

Materialien für Rahmen und Fenster bzw. Türflügel, Grundprofil sind aus dem Stand der Technik bekannt, darunter Kunststoff (insbesondere PVC), Aluminium. Das Material der Halteklammer ist bevorzugt Metallblech, könnte aber ebenfalls aus Kunststoff bestehen.

In einem Profilsystem wie oben beschrieben würden die Abmessungen der Halteklammer passend zum Anforderungsprofil gewählt werden, um die Federwirkungen einerseits und die Haltekräfte andererseits aufzubringen. Die Länge der Schenkel richtet sich hierbei nach dem Profil des Rahmens und dem Grundprofil.

Die Winkel α, β, δ werden im gezeigten Ausführungsbeispiel bevorzugt wie folgt gewählt: Knickwinkel δ zwischen erstem und zweitem Schenkelabschnitt zwischen 10° und 45°; Winkel α zwischen 10° und 60°; Winkel β zwischen 70° und 90°.

### BESCHREIBUNG DER FIGUREN

Figur 1 zeigt eine Schnittansicht auf ein erfindungsgemässes Profilsystem im montierten Zustand
Figur 2 ist eine perspektivische Draufsicht auf eine Halteklammer
Figur 3 zeigt eine detaillierte Schnittansicht durch eine Halteklammer gemäss Erfindung
Figur 4 zeigt ein Rahmenprofil mit einer eingebrachten Halteklammer.
Figur 5 zeigt einen Schnitt durch ein Grundprofil.
Figur 6 zeigt eine Montagesituation eines Rahmenprofils mit Grundprofil und angedeutetem Wetterschenkel und Fensterbrett sowie einem Fenster/Türflügel.

Figur 1 zeigt ein Profilsystem in einer verbauten Situation. Ein Rahmen 16 ist mit verschiedenen Anbauten versehen, darunter ein Fensterbrett 15, welches im Zusammenhang mit der Erfindung nur der Vollständigkeit halber gezeigt wird, um die Wirkung des Wetterschenkels 14 zu illustrieren. Im Bild ist die Wetterseite links; das Grundprofil 10 bedeckt einen Teil der Vorder-/Oberseite des Rahmens 16. Die detaillierte Ausführung des Grundprofils 10, die z.B. in Kunststoff oder Aluminium als extrudiertes bzw. stranggepresstes Längsprofil erfolgen kann, erlaubt zum einen die Verankerung selbst über Schlitze, Falze und Profilrippe(n) 17 im/am Rahmen 16. Zum anderen kann das Grundprofil 10 dadurch Anbaupositionen zur Verfügung stellen, z.B. für eine Dichtung 25 oder via die hier gezeigte Befestigungsposition 12 für den Wetterschenkel 14. Die Halteklammer 18 ist in Figur 1 durch das Grundprofil 10 überdeckt. Ein Vorteil der Erfindung liegt somit auch darin, dass eine Trennung der Funktionalität stattfindet. Die Halteklammer 18 kann als kleinformatiges Stanz-Biegeteil ausgeführt werden, welches funktionell optimal auf die Haltewirkung zwischen Grundprofil 10 und Rahmen 10 ausgelegt werden kann. Profil 10 und speziell Rahmen 18 können vereinfacht werden, was wiederum Werkzeugkosten senken hilft.

Der Aufbau einer Klammer 18 lässt sich am besten mit einem gemeinsamen Blick auf die Figuren 2 und 3 verstehen. Sie untergliedert sich im Wesentlichen in einen U-förmigen Bügel mit einer Basis 40 und einem ersten (41) und einem zweiten (42) in Längsrichtung geknickten Schenkel. Die Längserstreckung oder Längsrichtung ist mit LA für Längsachse gekennzeichnet.

Der erste Schenkel 41 weist eine in Längsausdehnung verlaufende Knickfalte mit Knickwinkel δ auf, die den Schenkel in einen ersten Schenkelabschnitt 45 und einen zweiten Schenkelabschnitt 46 untergliedert. Die Knicklinie, die in Figur 2 und 3 mit 51 bezeichnet ist, erstreckt sich ebenfalls in der Längsrichtung LA. Figur 3 zeigt, dass der Innenwinkel γ zwischen Basis 40 und dem ersten Schenkelabschnitt 45 weniger als 90° beträgt. Knickwinkel δ ist im vorliegenden Fall als Aussenwinkel definiert, wie in Figur 3 illustriert. Durch diese Auslegung bildet der erste Schenkel ein Federelement 20. Die Knicklinie 51 liegt im montierten Zustand am Profil 17 an, weil wegen γ<90°der erste Schenkel zusammen mit dem zweiten Schenkel eine Klammerwirkung auf das Profil 16 ausübt, genauer auf die Profilrippe 17.

Der zweite Schenkel 42 umfasst zwei zueinander gewinkelt angeordnete, in Längsrichtung LA orientierte Anlagebereiche 43, 44. Der Begriff Anlagebereich soll hierbei ausdrücken, dass die zugeordneten Flächenareale im verbauten Zustand am Rahmen 16 anliegen, insbesondere an Oberflächenbereichen der Profilrippe 17. In Figur 3 ist der Knickwinkel zwischen den beiden Anlagebereichen 43 und 44 mit β bezeichnet und beträgt ca. 90°. Aus dem Anlagebereich 44 herausgearbeitet ist ein zweites Federelement 22, das im bevorzugten Fall als Federzunge 23 ausgebildet ist. Diese kann z.B. durch Anbringen einer Trennlinie und Hochbiegen des dadurch entstandenen Flächenstücks (Federzunge 23) aus dem Anlagebereich 44 gebildet werden.

Figur 4 zeigt die Situation von Figur 1 in grösserem Detail unter Weglassung der Anbauteile Grundprofil 10, Wetterschenkel 14 und Fensterbrett 15. Die Halteklammer 18 ist in montiertem Zustand am Rahmen 16 gezeigt. Die relative Ausrichtung von Halteklammer 18 und Profilrahmen 16 erfolgt im vorliegenden Ausführungsbeispiel anhand einer am Rahmen 16 vorgesehenen Profilrippe 17, auf der die Halteklammer aufsitzt. Diese Rippe weist im gezeigten Beispiel drei nach aussen weisende Anlageflächen 47, 48, 49, 50 auf. Die Bereiche 47, 48 dienen dem zweiten Schenkel als Anlagefläche(n), der Anlagebereich 50 für den ersten Schenkel 41. Der oben beschriebene Klammereffekt durch das erste Federelement 20 wird erkennbar.

Der Rahmen 16 kann noch weitere Profilelemente aufweisen, die dem Grundprofil als Stützflächen bzw. Haltelemente dienen können. Diese sind in Figur 4 als profilierte Aussenflächen gezeigt mit den Referenzzeichen 37 bis 39.

In Figur 5 wird das Grundprofil, wie aus Figur 1 bekannt, im Detail gezeigt ohne den Rahmen 16 und die Halteklammer 18. Der Wetterschenkel 14 ist nur teilweise angedeutet. Die Anlageflächen 34 und 35 korrespondieren, im vorliegenden Ausführungsbeispiel, montiert mit den Flächen 37 und 38. Die Aussenfläche 39 des Rahmens 16 dient als Anschlag für die Anlagefläche 36 des Grundprofils. Im Grundprofil 10 ist ein Innenbereich 33 vorgesehen, der eine Kehle 32 aufweist. Diese ist vorgesehen, im verbauten Zustand die Federzunge 23 aufzunehmen. Ausgehend von einer vormontierten Halteklammer 18 wie in Figur 4 gezeigt, würde das Grundprofil 10 von links aufgeschoben. Die Federzunge 23 wird dabei von der Feder 52 niedergedrückt und schnappt bei Erreichen der Anschlagsposition des Grundprofils 10 auf dem Rahmen 16 in der Kehle 32 ein. Dadurch fixiert die Halteklammer 18 die relative Position von Grundprofil und Rahmen. Gleichwohl ist diese Befestigung reversibel, weil, wie in dem gezeigten Ausführungsbeispiel vorgeführt, der erste Schenkel 41 nicht vom Grundprofil überdeckt wird. Durch ein geeignetes Werkzeug lässt sich die Halteklammer von der Profilrippe 17 lösen und sowohl der Rahmen 16 wie auch das Grundprofil 10 lassen sich unbeschädigt voneinander trennen.

Figur 6 zeigt ergänzend die gesamte Einbausituation eines Rahmens mit einem Fenster- oder Türflügel. Der untere Teil von Figur 6 ist ähnlich Figur 1 und zeigt an den Rahmen 16 angebaut ein Grundprofil 10, gehalten von einer (nicht mehr sichtbaren) Halteklammer 18. Zur Wetterseite hin sind angeschnitten angedeutet ein Wetterschenkel 14 sowie ein Fensterbrett 15. Die bereits in Figur 1 gezeigte Dichtung 25 ist hier im Zusammenwirken mit dem Fensterflügel 19 gezeigt. Diese Dichtung ist so ausgelegt, dass sie einerseits mit dem Grundprofil verbunden werden kann und andererseits die Profilrippe 17 mit der Halteklammer 18 überbrückt.

Die in der vorstehenden Beschreibung sowie in den Zeichnungen offenbarten Merkmale der Erfindung können sowohl einzeln als auch in beliebiger, jedoch technisch sinnvoller bzw. vorteilhafter Kombination für die Verwirklichung der Erfindung wesentlich sein. Eine nicht-explizite Darstellung einer Kombination von Merkmalen bedeutet nicht, dass eine solche Kombination nicht sinnvoll oder nicht möglich ist. Die Erfindung wird durch die beigefügten Ansprüche definiert.

### BEZUGSZEICHENLISTE

- 10: Grundprofil
- 12: Befestigungsposition für einen Wetterschenkel
- 14: Wetterschenkel
- 15: Fensterbrett
- 16: Rahmen, Profilrahmen
- 17: Profilrippe
- 18: Halteklammern
- 19: Fensterflügel, Türflügel
- 20: erstes Federelement
- 22: zweites Federelement
- 23: Federzunge
- 24: Trennlinie
- 25: Dichtung

- 30: (längsausgedehntes, i. W. zylinderförmiges) Verbindungselement
- 31: Auskehlung
- 32: Kehle
- 33: Innenfläche (Grundprofil), Flächenbereich, Innenbereich
- 34, 35, 36: Anlagefläche(n) (Grundprofil 10)
- 37, 38, 39: Aussenfläche(n) von Rahmen 16

- 40: Basis, Flächenbereich
- 41: erster Schenkel
- 42: zweiter Schenkel
- 43, 44: Anlagebereich(e), Flächenbereich(e)
- 45: erster Schenkelabschnitt
- 46: zweiter Schenkelabschnitt
- 47, 48, 49, 50: Anlagebereich(e)
- 51: Knick(linie)
- 52: Feder

## Patentansprüche

1. Fenster- bzw. Türenprofilsystem mit mindestens einem Grundprofil (10) mit einer Befestigungsposition (12) für einen Wetterschenkel (14), wobei das Grundprofil (10) als Verblendung aus Metall oder Kunststoff gefertigt und an einem dafür vorgesehenen Rahmen (16) nur mittels einer Vielzahl von Halteklammern (18) befestigt wird ohne ergänzende invasive mechanische Befestigungsmittel wie Schrauben, Nägel oder Heftklammern; wobei eine Halteklammer (18) als einstückiges Stanz-Biegeteil ausgeführt ist, mit einem im Querschnitt im Wesentlichen U-förmigen Bügel mit einer Basis (40) und einem ersten (41) und einem zweiten (42) Schenkel; wobei der erste Schenkel (41) im Wesentlichen ein erstes Federelement (20) umfasst, **dadurch gekennzeichnet, dass** der erste Schenkel (41) eine in Längsausdehnung verlaufende Knickfalte mit Knickwinkel δ aufweist, die den Schenkel in einen ersten Schenkelabschnitt (45) und einen zweiten Schenkelabschnitt (46) untergliedert und der Innenwinkel γ zwischen Basis (40) und dem ersten Schenkelabschnitt (45) weniger als 90° beträgt; und dass der zweite Schenkel (42) zwei zueinander um einen Winkel β gewinkelt angeordnete, in Längsrichtung orientierte Anlagebereiche (43, 44) aufweist und einer der Anlagebereiche (44) des zweiten Schenkels (42) darüber hinaus ein zweites Federelement (22) mit einer Federzunge (23), die um einen Winkel α gegenüber der Ebene des Anlagebereichs (44) abknickt, aufweist, wobei die Federzunge (23) des zweites Federelements (22) im montierten Zustand in eine Aussparung oder Kehle (32) des Grundprofils (10) einrastet und dadurch das Grundprofil (10) in seiner Sollposition am Rahmen (16) hält.

2. Profilsystem nach Anspruch 1, **dadurch gekennzeichnet, dass** die Befestigungsposition (12) für den Wetterschenkel (14) als ein längsausgedehntes, im Wesentlichen zylinderförmiges Verbindungselement (30) gestaltet ist, welches dem Wetterschenkel (14) eine Drehbeweglichkeit um die Längsachse des Verbindungselements (30) erlaubt.

3. Profilsystem nach Anspruch 1-2, **dadurch gekennzeichnet, dass** das zylinderförmige Verbindungselement (30) eine axial längsausgedehnte Auskehlung (31) aufweist.

4. Profilsystem nach Anspruch 1 bis 3, **dadurch gekennzeichnet, dass** die Federwirkung des ersten Federelements (20) im montierten Zustand eine Haltekraft auf den Rahmen (16) bzw. eine mit der Form des Bügels (24) korrespondierende Profilrippe (17) des Rahmens (16) ausübt.

5. Verfahren zur Montage eines Fenster- bzw. Türenprofilsystems nach den Ansprüchen 1-4 mit folgenden Schritten:
a) Bereitstellen eines profilierten Rahmens (16)
b) Anbringen von Halteklammern (18) am Rahmen (16)
c) Befestigen eines Grundprofils (10) auf dem Rahmen (16) durch Aufschieben des Grundprofils auf den Rahmen (16) und Verrasten mit den Halteklammern (18) ohne Verwendung von invasiven mechanischen Befestigungsmitteln wie Schrauben, Nägel oder Heftklammern in allen diesen Montageschritten.

6. Verfahren nach Anspruch 5, **dadurch gekennzeichnet, dass** Montageschritt (b) umfasst:
- Aufschieben einer Halteklammer (16) auf eine dafür am Rahmen (16) vorgesehene Profilrippe (17),
- Paralleles Ausrichten von mindestens zwei Flächenbereichen (40, 43, 44) auf korrespondierende Flächen bzw. Anlagebereiche (47, 48, 49) des Rahmens (16)
- Verankern der Halteklammer (18) am Rahmen (16) durch die Federwirkung des ersten Federelementes (20) .

7. Verfahren nach Anspruch 5-6, **dadurch gekennzeichnet, dass** Montageschritt (c) umfasst:
- Aufschieben des Grundprofils (10) auf den Rahmen (16) derart, dass Anlageflächen (34, 35, 36) des Grundprofils (10) parallel zu Aussenflächen (37, 38, 39) des Rahmens (16) ausgerichtet sind und
- eine Innenfläche (33) des Grundprofils (10) über dem zweiten Federelement (20) zu liegen kommt und
- Federzungen (23) der Halteklammern (18) in eine Kehle (32) des Grundprofils (10) einrasten.

8. Profilsystem nach Anspruch 1-4, **dadurch gekennzeichnet, dass**
- der Knickwinkel δ zwischen erstem (44) und zweitem (45) Schenkelabschnitt zwischen 10° und 45° beträgt;
- der Winkel α zwischen 10° und 60° beträgt;
- der Winkel β zwischen 70° und 90° beträgt.

## Claims

1. A window or door profile system with at least one basic profile (10) with a mounting position (12) for a weatherboard (14), wherein the basic profile (10) is manufactured as a facing made of metal or plastic and is mounted to a frame (16) provided for this purpose only by means of a plurality of retaining clips (18) without additional invasive mechanical fasteners such as screws, nails or staples; wherein a retaining clip (18) is designed as a one-piece stamped and bent part, with a bracket which is substantially U-shaped in cross-section and has a base (40) and a first (41) and a second (42) leg; wherein the first leg (41) substantially comprises a first spring element (20), **characterized in that** the first leg (41) has a longitudinally extending kink fold with a kink angle δ which divides the leg into a first leg portion (45) and a second leg portion (46), and the internal angle y between the base (40) and the first leg portion (45) is less than 90°; and **in that** the second leg (42) has two longitudinally oriented contact areas (43, 44) arranged angled to one another at an angle β and one of the contact areas (44) of the second leg (42) furthermore has a second spring element (22) with a spring tongue (23) which kinks at an angle α relative to the plane of the contact area (44), wherein in the assembled state, the spring tongue (23) of the second spring element (22) locks in place in a recess or groove (32) of the basic profile (10) and thereby holds the basic profile (10) in its desired position on the frame (16).

2. The profile system according to claim 1, **characterized in that** the mounting position (12) for the weatherboard (14) is configured as an elongated substantially cylindrical connecting element (30) which allows the weatherboard (14) to have a rotational mobility about the longitudinal axis of the connecting element (30).

3. The profile system according to claims 1 to 2, **characterized in that** the cylindrical connecting element (30) has an axially elongated recess (31).

4. The profile system according to claims 1 to 3, **characterized in that** in the assembled state, the spring action of the first spring element (20) exerts a retaining force on the frame (16) or on a profile rib (17) of the frame (16) corresponding to the shape of the bracket (24).

5. A method for assembling a window or door profile system according to claims 1 to 4, comprising the following steps:
a) providing a profiled frame (16),
b) attaching retaining clips (18) to the frame (16)
c) mounting a basic profile (10) to the frame (16) by sliding the basic profile onto the frame (16) and locking it with the retaining clips (18) without using invasive mechanical fasteners such as screws, nails or staples in all these assembly steps.

6. The method according to claim 5, **characterized in that** the assembly step (b) comprises:
- sliding a retaining clip (16) onto a profile rib (17) provided for this purpose on the frame (16),
- parallel alignment of at least two surface areas (40, 43, 44) with corresponding surfaces or contact areas (47, 48, 49) of the frame (16),
- anchoring of the retaining clip (18) to the frame (16) by means of the spring action of the first spring element (20).

7. The method according to claims 5 to 6, **characterized in that** the assembly step (c) comprises:
- sliding the basic profile (10) onto the frame (16) in such a manner that contact surfaces (34, 35, 36) of the basic profile (10) are aligned parallel to outer surfaces (37, 38, 39) of the frame (16) and
- an inner surface (33) of the basic profile (10) comes to lie over the second spring element (20), and
- spring tongues (23) of the retaining clips (18) lock in place in a groove (32) of the basic profile (10).

8. The profile system according to claims 1 to 4, **characterized in that**
- the kink angle δ between the first (44) and the second (45) leg portion is between 10° and 45°;
- the angle α is between 10° and 60°;
- the angle β is between 70° and 90°.

## Revendications

1. Système de profilés pour fenêtres ou portes avec au moins un profilé de base (10) avec une position de fixation (12) pour un renvoi d'eau (14), sachant que le profilé de base (10) est fabriqué sous la forme d'un recouvrement en métal ou matière plastique et est fixé à un cadre prévu à cet effet (16) seulement au moyen d'une pluralité de pinces de retenue (18) sans moyens de fixation mécaniques invasifs complémentaires comme des vis, des clous ou des agrafes, sachant qu'une pince de retenue (18) est exécutée sous la forme d'une pièce pliée emboutie monobloc avec un étrier pour l'essentiel en forme de U en section avec une base (40) et une première (41) et une deuxième (42) branche , sachant que la première branche (41) comprend pour l'essentiel un premier élément faisant ressort(20), **caractérisé en ce que** la première branche (41) comporte un pli passant en extension longitudinale avec un angle de pliage δ, qui subdivise la branche en une première section de branche (45) et une deuxième section de branche (46) et l'angle intérieur γ entre la base (40) et la première section de branche (45) est inférieur à 90° et **en ce que** la deuxième branche (42) comporte deux zones d'appui (43, 44) disposées inclinées d'un angle β l'une par rapport à l'autre, orientées dans la direction longitudinale et une des zones d'appui (44) de la deuxième branche (42) comporte en plus un deuxième élément faisant ressort (22) avec une languette faisant ressort (23) qui se plie d'un angle α par rapport au plan de la zone d'appui (44), sachant que la languette faisant ressort (23) du deuxième élément faisant ressort (22) s'enclenche à l'état monté dans un évidement ou gorge (32) du profilé de base (10) et maintient de ce fait le profilé de base (10) dans sa position théorique sur le cadre (16).

2. Système de profilés selon la revendication 1, **caractérisé en ce que** la position de fixation (12) pour le renvoi d'eau (14) est conçue sous la forme d'un élément de liaison (30) en extension longitudinale, pour l'essentiel cylindrique, lequel permet au renvoi d'eau (14) une mobilité de rotation autour de l'axe longitudinal de l'élément de liaison (30).

3. Système de profilés selon les revendications 1 à 2, **caractérisé en ce que** l'élément de liaison cylindrique (30) comporte une gorge (31) axialement en extension longitudinale.

4. Système de profilés selon les revendications 1 à 3, **caractérisé en ce que** l'effet de ressort du premier élément faisant ressort (20) exerce à l'état monté une force de retenue sur le cadre (16) ou sur une nervure profilée (17) du cadre (16) correspondant à la forme de l'étrier (24).

5. Procédé de montage d'un système de profilés pour fenêtres ou portes selon les revendications 1 à 4 avec les étapes suivantes :
a) préparation d'un cadre profilé (16),
b) montage de pinces de retenue (18) sur le cadre (16),
c) fixation d'un profilé de base (10) sur le cadre (16) en enfilant le profilé de base sur le cadre (16) et enclenchement avec les pinces de retenue (18) sans utiliser des moyens de fixation mécaniques invasifs comme des vis, des clous ou des agrafes dans toutes ces étapes de montage.

6. Procédé selon la revendication 5, **caractérisé en ce que** l'étape de montage (b) comprend :
- l'enfilage d'une pince de retenue (16) sur une nervure profilée (17) prévue à cet effet sur le cadre (16),
- orientation parallèle d'au moins deux zones de surface (40, 43, 44) sur des surfaces ou zone d'appui correspondantes (47, 48, 49) du cadre (16),
- ancrage de la pince de retenue (18) sur le cadre (16) par l'effet de ressort du premier élément faisant ressort (20).

7. Procédé selon les revendications 5 à 6, **caractérisé en ce que** l'étape de montage (c) comprend :
- enfilage du profilé de base (10) sur le cadre (16) de telle manière que les surfaces d'appui (34, 35, 36) du profilé de base (10) sont orientées parallèlement aux surfaces extérieures (37, 38, 39) du cadre (16) et
- une surface intérieure (33) du profilé de base (10) vient s'appliquer sur le deuxième élément faisant ressort (20),et
- les languettes faisant ressort (23) des pinces de retenue (18) s'enclenchent dans une gorge (32) du profilé de base (10).

8. Système de profilés selon les revendications 1 à 4, **caractérisé en ce que**
- l'angle de pliage δ entre la première (44) et la deuxième (45) section de branche se situe entre 10° et 45°,
- l'angle α se situe entre 10° et 60°,
- l'angle β se situe entre 70° et 90°.
